# EUROPÄISCHE PATENTSCHRIFT

(11) **EP 1 848 394 B1**
(45) Veröffentlichungstag und Bekanntmachung des Hinweises auf die Patenterteilung: **09.10.2013**
(21) Anmeldenummer: 06707060.7
(22) Anmeldetag: 17.02.2006
(51) Int. Cl.: A61J 3/10

(54) **HERSTELLUNG VON DOSIERUNGSFORMEN AUS WIRKSTOFFHALTIGEN SCHMELZEN**
PRODUCTION OF DOSAGE FORMS FROM ACTIVE MOLTEN SUBSTANCES
PRODUCTION DE FORMES POSOLOGIQUES À PARTIR DE SUBSTANCES ACTIVES FONDUES

(30) Priorität: 17.02.2005 EP 05003457
(43) Veröffentlichungstag der Anmeldung: 31.10.2007
(73) Patentinhaber: Abbott GmbH & Co. KG, 65205 Wiesbaden (DE)
(72) Erfinder: ROSENBERG, Jörg, 67158 Ellerstadt (DE); STEIGER, Norbert, 67360 Lingenfeld (DE); HACH, Harald, 76889 Oberottenbach (DE); BREITENBACH, Jörg, 68199 Mannheim (DE)
(74) Vertreter: Reitstötter - Kinzebach
(86) Internationale Anmeldenummer: PCT/EP2006/001475
(87) Internationale Veröffentlichungsnummer: WO 2006/087218

(56) Entgegenhaltungen:
- EP-A- 0 358 105
- DE-A1- 4 446 468
- SU-A1- 1 824 158
- SU-A2- 1 600 670
- PATENT ABSTRACTS OF JAPAN Bd. 014, Nr. 237 (M-0976), 21. Mai 1990 (1990-05-21) -& JP 02 063699 A (FUJI PAUDARU KK), 2. März 1990 (1990-03-02)
- PATENT ABSTRACTS OF JAPAN Bd. 006, Nr. 086 (M-131), 25. Mai 1982 (1982-05-25) -& JP 57 022900 A (KUROSAKI REFRACT CO LTD), 5. Februar 1982 (1982-02-05)

## Beschreibung

Gegenstand der vorliegenden Erfindung ist ein Verfahren zur Herstellung von Dosierungsformen aus einer wirkstoffhaltigen Schmelze.

Bei der Herstellung von Dosierungsformen über Schmelzextrusionsverfahren in Verbindung mit einem Formgebungsverfahren wie der Kalandrierung, einem Verfahren bei dem die Schmelze im Spalt mindestens zwei gegenläufig rotierenden Formwalzen zur gewünschten Dosierungsform geformt wird, ist es entscheidend, dass die Schmelze keine übermäßige Haftung an den Formwerkzeugen aufweist, da ansonsten eine Entformung nicht gelingt. Die Begriffe Formwalzen und Kalander werden im folgenden synonym verwendet.

WO 9707786 beschreibt die Verwendung von Lipiden als Hilfsmittel bei der Herstellung von festen Arzneiformen nach dem Schmelzextrusionsverfahren. Zwischen 0,1-10 Gew.-% Lipide werden dabei der Extrusionsmischung als Formtrennmittel zugesetzt.

DE 4446467 beschreibt ein Verfahren zur Herstellung von linsenförmigen Tabletten durch Schmelzkalandrierung. Es wird in dieser Druckschrift darauf verwiesen, dass Formwalzen verwendet werden können, die mit einem Trennmittel versehen sind. Als Trennmittel ist beispielsweise ein Siliconlack geeignet.

Die EP 0358105 beschreibt ein Verfahren zur Formung von Extrudatmassen. Hierbei werden zwei elastische Bänder mit einander gegenüberliegenden Vertiefungen, die die Tablettenform bestimmen, verwendet.

Die WO 9619963 beschreibt ein Verfahren zur Herstellung von umhüllten Tabletten durch Schmelzkalandrierung, bei dem die wirkstoffhaltige Schmelze zwischen zwei Folien aus dem Umhüllungsmaterial in die Kalanderformwalzen eingeführt wird.

Die SU 1824158 beschreibt eine Vorrichtung zum Formen von viskoplastischen Pralinenmassen. Die Vorrichtung umfasst einen Fülltrichter mit zwei Kammern. Unter dem Fülltrichter ist eine Formwalze mit Zellen zur Aufnahme und Formung der Pralinenmasse angeordnet. Die Formwalze ist mit einem elastischen Band bedeckt. Unter Druck wird aus der ersten Kammer eine erste Masse in die Zellen gedrückt, wobei das elastische Band teilweise ausgelenkt wird. Die Formwalze dreht sich weiter und aus der zweiten Kammer wird eine zweite Masse in die Zellen gedrückt, wobei das elastische Band maximal ausgelenkt wird. Beim Weiterdrehen wird der Pralinenmassenformling durch die Elastizität des Bandes aus den Zellen ausgeworfen.

Die JP 02 063699 A offenbart eine Druckgranuliervorrichtung mit zwei gegenläufig rotierenden Walzen und zwei elastischen Folien, die zumindest im Kontaktbereich der walzen auf den Walzen aufliegen. Auf der Oberfläche der Walzen oder der Folien sind Vertiefungen vorgesehen. Ein Pulver wird zwischen den Walzen komprimiert und erhält die Gestalt der Vertiefungen.

Weder die SU 1824158 noch die JP 02 063699 A betreffen die Formung von Schmelzen, d. h. von Massen, die bei erhöhter Temperatur plastisch sind und die bei Abkühlung erstarren.

Der Erfindung liegt die Aufgabe zu Grunde, ein universell anwendbares Verfahren anzugeben, das die Formung wirkstoffhaltiger Schmelzen ohne die dabei auftretenden Probleme durch Festkleben der Schmelze am bzw. im Formwerkzeug erlaubt.

Gegenstand der vorliegenden Erfindung ist ein Verfahren, bei dem man zwei Trennfolien in einem definierten Bereich aneinander bringt, zwischen die Trennfolien eine wirkstoffhaltige Schmelze einbringt, so dass in wenigstens einer der Trennfolien eine Tasche zur Aufnahme einer Portion der Schmelze ausgebildet wird und die Trennfolien voneinander trennt, um die Portion zu entformen. Damit sich die Portion der Schmelze ausreichend verfestigt und beim Entformen die eingenommene Gestalt im Wesentlichen beibehält, bringt man die Trennfolie zweckmäßigerweise zumindest im Bereich der Tasche mit der der Schmelze abgewandten Seite mit einer Wärmesenke in Kontakt. Über die Trennfolie wird der Schmelze Wärme entzogen und die Schmelze verfestigt sich. Außerdem wird die thermische Belastung der Trennfolie vermindert und ihre Lebensdauer erhöht.

Die eintretende Schmelze weist üblicherweise eine Temperatur von mehr als 70 °C, meist mehr als 80 °C auf, z. B. 80 bis 180 °C. Im Allgemeinen hält man eine Temperaturdifferenz zwischen der einzubringenden Schmelze und der Wärmesenke von wenigstens 30 °C, insbesondere wenigstens 40 °C, besonders bevorzugt wenigstens 50 °C, ein.

In einer bevorzugten Ausführungsform bringt man die Trennfolien im Spalt zweier gegenläufig rotierender Formwalzen aneinander, von denen mindestens eine Vertiefungen aufweist, in die die Trennfolie zur Bildung von Taschen gedrückt werden kann. Besonders bevorzugt weisen beide Formwalzen auf ihrer Oberfläche einander gegenüberliegende Vertiefungen auf, in die die Trennfolien zur Bildung von Taschen gedrückt werden können.

Beim Formgebungsprozess wird die Trennfolie durch die in den trogförmigen Raum zwischen den Formwalzen eingebrachte Schmelze verformt und an die Oberflächen der Vertiefungen gepresst. Die Trennfolie verhindert dabei einen direkten Kontakt der Schmelze mit der Walzenoberfläche, so dass jegliche Haftung/Adhäsion der Schmelze an der Oberfläche der Walze ausgeschlossen werden kann.

Die Formwalzen wirken außerdem als Wärmesenken und sind zu diesem Zweck aus einem gut wärmeleitenden Material, vorzugsweise einem Metall, wie Edelstahl oder Buntmetalllegierungen, gefertigt. Die Wärmeabfuhr kann passiv durch Wärmeabstrahlung von den Formwalzen an die Umgebung oder durch aktives Kühlen der Formwalzen erfolgen, z. B. durch Zirkulieren eines Kühlmittels durch Bohrungen im Innern der Formwalzen. Erst wenn die Trennfolie vollständig in die Vertiefung der Formwalze gedrückt und die gebildete Tasche vollständig mit Schmelze gefüllt ist, berührt die Trennfolie die Oberfläche der Formwalze. Erst dann beginnt eine merkliche Abkühlung und Verfestigung der Schmelze. Ein vorzeitiges Verfestigen, das zu einem unvollständigen Ausfüllen der Vertiefungen mit Schmelze führen könnte, wird weitgehend vermieden. Man erhält auf diese Weise Formlinge, die hinsichtlich ihrer Gestalt und ihrer Masse sehr einheitlich sind.

Die Dicke der verwendeten Trennfolien liegt im Allgemeinen im Bereich von 0,05 bis 1,6 mm, bevorzugt 0,1 bis 1 mm und besonders bevorzugt 0,1 bis 0,5 mm.

In einer bevorzugten Ausführungsform sind die Trennfolien aus einem elastisch verformbaren Material, da hierbei durch die Entspannung der Trennfolie beim Verlassen des Walzenspalts eine Kraft auftritt, die den Formling aus der Kavität herausdrückt, den Formling also praktisch auswirft.

Sollte die Schmelze langsam erstarren und dabei beim Verlassen der Walzen noch sehr weich und plastisch sein, kann es durch die auftretende Spannung bei Verwendung von elastischen Trennfolien zu einer unerwünschten Deformation der Formlinge kommen. In diesen Fällen ist die Verwendung von Trennfolien mit geringer bzw. vernachlässigbarer Elastizität bevorzugt. Die Ausbildung der Taschen in den Trennfolien kann durch eine geringfügige Erweichung der Folien bei den Temperaturen im Walzenspalt begünstigt werden. Der Erweichungspunkt kann durch den Gehalt an Weichmachern in den Trennfolien eingestellt werden.

Sind die Folien aus einem Elastomeren, besitzen diese eine Zugfestigkeit gemessen nach DIN EN ISO 527-1 im Bereich von 3 bis 40 Mpa, bevorzugt 7 bis 30 Mpa. Die Bruchdehnung gemäss DIN EN ISO 527-1 liegt bei mindestens 200 %, bevorzugt bei mindestens 400 %.

Selbstverständlich ist es auch möglich, für das Verfahren zwei Trennfolien aus unterschiedlichem Material und/oder unterschiedlicher Dicke und/oder unterschiedlichem Weichmachergehalt zu wählen. In der Regel sind jedoch zwei identische Trennfolien bevorzugt.

Die Trennfolien können durch den Walzenspalt geführt werden, indem die Folie von einer Rolle abgewickelt und nach Führung durch den Walzenspalt auf eine zweite Rolle aufgewickelt wird. Zur Reinigung der Folie von Schmelzeresten kann die Trennfolie hinter der Walze durch einen Abstreifer oder ein Reinigungsbad geführt werden.

In einer bevorzugten Ausführungsform sind die Trennfolien jeweils zu einem Endlosband geschlossen, was eine kontinuierliche Prozessführung ermöglicht.

Als Endlosband kann die Trennfolie dabei an der Mantelfläche der Formwalzen an den Umfängen der Formwalzenvertiefungen aufliegen

Eine Variante des Verfahrens besteht darin, eine oder beide Trennfolien außerhalb des Walzenspalts beabstandet zu den Formwalzen zu führen und z. B. über verstellbare Führrollen in den Spalt zu führen. An den Führrollen angebrachte Spannschrauben erlauben im Falle der Verwendung von elastischen Bändern zudem eine genaue Einstellung der Dicke der Folie im Kalanderspalt und damit die gezielte Einflussnahme auf die Auswurfkräfte mit denen die Formkörper aus den Kavitäten der Formwalze herausgedrückt werden.

Die Erfindung betrifft außerdem eine Vorrichtung mit einer Misch- und Plastifiziereinheit zur Bildung einer wirkstoffhaltigen Schmelze und Formgebungsmitteln, die aus zwei Formwalzen bestehen, die zumindest eine Vertiefung zur Aufnahme einer wirkstoffhaltigen Schmelze aufweisen. Die Vorrichtung zeichnet sich dadurch aus, dass die Vertiefung eine Trennfolie umfasst, die durch Einbringen der wirkstoffhaltigen Schmelze in die Vertiefung reversibel von einer Ruhelage in eine ausgelenkte Lage überführbar ist.

Das Material der Trennfolien kann aus Elastomeren und/oder wasserunlöslichen thermoplastischen Polymeren ausgewählt werden.

Verwendung finden Elastomere, wie Silikon-Elastomere, Acrlylat-Kautschuk, PolyesterUrethan-Kautschuk, bromierter Butyl-Kautschuk, Polybutadien, chlorierter Butyl-Kautschuk, chloriertes Polyethylen, Epichlorhydrin- Homo-/Copolymer, Polychlorpropen, sulfuriertes Polyethylen, Ethylen-Acrylat Kautschuk, Ethylen-Propylen Terpolymer, Ethylen-Propylen Copolymer, Polyether-Urethan-Kautschuk, Ethylen-Vinylacetat Copolymer, Fluor-Kautschuk, Fluorsilicon-Kautschuk, hydrierter Nitril-Kautschuk, Butylkautschuk, Dimethylpolysiloxan, Nitril-Kautschuk (mit geringem, mittlerem, hohen ACN-Gehalt, Naturkautschuk, Thioplast, Polyfluorphosphazene, Polynorbonene, StyrolButadien-Kautschuk und Carboxy-Gruppenhaltige Nitril-Kautschuke oder Mischungen davon.

Bevorzugt sind Elastomere, die als produktberührende Materialien in pharmazeutischen Herstellprozessen akzeptiert sind, z.B. Silikone. Diese Silikon-Materialien können additionsvernetzend, kondensationsvernetzend oder radikalisch vernetzend hergestellt sein. Weitere bevorzugte Materialien sind Naturkautschuk und Synthesekautschuk, wobei Naturkautschuk besonders bevorzugt ist.

Bevorzugte Trennfolien-Materialien weisen eine oder mehrere, vorzusweise alle der folgenden Eigenschaften auf:

### Naturkautschuk

| Eigenschaft | Einheit | vorzugsweise | besonders bevorzugt |
|---|---|---|---|
| Härte | Shore A | 35 - 90 | 45 - 75 |
| Reißfestigkeit | [N/mm²] | 15 - 30 | 15 - 30 |
| Reißdehnung | [%] | 100 - 900 | 200 - 900 |
| Weiterreißwiderstand | [N/mm] | ≥3,2 | |

### Synthesekautschuk

| Eigenschaft | Einheit | vorzugsweise | besonders bevorzugt |
|---|---|---|---|
| Härte | Shore A | 35 - 95 | 45 - 75 |
| Reißfestigkeit | [N/mm²) | 6 - 50 | 8 - 50 |
| Reißdehnung | [%] | 100 - 800 | 200 - 800 |
| Weiterreißwiederstand | [N/mm] | >25 | |

### Silikone

| Eigenschaft | Einheit | vorzugsweise | besonders bevorzugt |
|---|---|---|---|
| Härte | Shore A | 5 - 80 | 45 - 75 |
| Reißfestigkeit | [N/mm²] | 2,4 - 9,5 | 6 - 9,5 |
| Reißdehnung | [%] | 100 - 600 | 200 - 600 |
| Weiterreißwiderstand | [N/mm] | 4,4 - 52,5 | |

Bei wasserunlöslichen Thermoplasten sind verwendbar: Polyolefine und Polyolefin-Derivate bzw.-copolymerisate (z. B. Polyethylen, Polypropylen, Polyisobutylen, Poly-4-methyl-penten sowie Vinylacetat-, Vinylalkohol-, Acryl-, Methacryl-Copolymerisate), Vinylpolymere (z.B. Polystyrol und Polystyrol-ter- und -blockpolymere, z.B. Copolymere aus Styrol, Acrylnitril und Butadien, Polyvinylchlorid und Copolymere, z.B. Copolymere aus Vinylchlorid und Vinylacetat, Methacrylat oder Acrylnitril), Polyvinylacetat, Polyvinylalkohol, Polyvinylmethylether, Fluoropolymere wie Polytetrafuorethylen, Polyvinyldienfluorid, Polyvinylfluorid, Polyacrylate und -methacrylate wie z.B. Polyacrylnitril, Polymethylmethacrylat, Polyoxymethylen-homo- und copolymerisate, Polyamide und Polyamid-Copolymerisate, Polycarbonate und Polycarbonat-Copolymere, Polyethylenterephthalate, Polysulfone und Polyarylsulfone, Polyaryletherketone, Polyimide, Polyurethane. Die genannten thermoplastischen Polymere können gegebenenfalls auch in Mischungen (Polymerblends) vorliegen. Voraussetzung für die Verwendung ist, dass die wirkstoffhaltige Schmelze nicht an der Thermoplast-Folie haftet und sich nicht mit ihr fest verbindet.

Bevorzugt sind somit die Thermoplast-Polymere, deren Erweichungspunkt oberhalb der Temperatur der wirkstoffhaltigen Schmelze liegt, wenn sie in den Kalanderspalt eintritt. Bevorzugt ist auch hier, die Folie als Endlos-Band durch den Kalanderspalt zu führen, da dadurch kein Folien-Abfall entsteht.

Durch Wahl profilierter Folien z.B. Noppenfolien können zudem die Geometrien der Dosierungsformen weiter verändert werden. Möglich ist auch eine Folie, die auf ihrer Oberfläche Strukturen enthält, die jeweils einen Teil der Vertiefungen der Formwalzen ausfüllen und so zu gezielten Veränderungen der Geometrie der Dosierungsformen führen.

Die Herstellung der Dosierungsformen erfolgt ausgehend von einer Mischung, die einen oder mehrere pharmazeutische Wirkstoffe sowie einen oder mehrere Hilfsstoffe enthält und die durch Schmelzen oder Erweichen mindestens einer Komponente teigig bis zähflüssig und daher extrudierbar wird.

Das sind insbesondere Mischungen die pharmakologisch akzeptable Polymere enthalten, beispielsweise

Homopolymere und Copolymere von N-Vinyllactamen, insbesondere Homopolymeren und Copolymeren von N-Vinylpyrrolidon, z. B. Polyvinylpyrrolidon (PVP), Copolymeren von N-Vinylpyrrolidon und Vinylacetat oder Vinylpropionat,

Celluloseester und Celluloseether, insbesondere Methylcellulose und Ethylcellulose, Hydroxyalkylcellulosen, insbesondere Hydroxypropylcellulose, Hydroxyalkylalkylcellulosen, insbesondere Hydroxypropylmethylcellulose, Cellulosephthalate oder Succinate, insbesondere Celluloseacetatephthalat und Hydroxypropylmethylcellulose phthalat, Hydroxypropylmethylcellulosesuccinat oder Hydroxypropylmethylcelluloseacetatsuccinat,

Hochmolekulare Polyalkylenoxide wie Polyethylenoxid und Polypropylenoxid und Copolymere von Ethylenoxid und Propylenoxid,

Polyacrylate und Polymethacrylate wie Methacrylsäure/Ethylacrylat Copolymere, Methacrylsäure/Methylmethacrylat Copolymere, Butylmethacrylat/2-dimethylaminoethyl methacrylat Copolymere, Poly(hydroxyalkylacrylate), Poly(hydroxyalkylmethacrylate),

### Polyacrylamide,

Vinylacetat Polymere wie Copolymere von Vinylacetat und Crotonsäure, teilweises hydrolisiertes Polyvinylacetat (auch als teilwesse verseifter Polyvinylalkohol bezeichnet),

### Polyvinylalkohol,

Oligo- und Polysaccharide wie Carrageenane, Galactomannane und Xanthane, oder Mischungen von einem oder mehreren davon.

Davon sind Homo- oder Copolymere von Vinylpyrrolidon besonders bevorzugt, z. B. Polyvinylpyrrolidon mit K-Werten nach Fikentscher von 12 bis 100, vorzugsweise 17 bis 30, oder Copolymere von 30 bis 70 Gew.-% N-Vinylpyrrolidon (VP) und 70 bis 30 Gew.-% Vinylacetat (VA), wie z. B. ein Copolymer aus 60 Gew.-% VP und 40 Gew.-% VA.

Selbstverständlich können auch Gemische der genannten Polymere eingesetzt werden.

Unter Wirkstoffen im Sinne der Erfindung sind alle Stoffe mit einer erwünschten physiologischen Wirkung auf den menschlichen oder tierischen Körper oder Pflanzen zu verstehen. Es handelt sich insbesondere um pharmazeutische Wirkstoffe. Die Wirkstoffmenge pro Dosiseinheit kann in weiten Grenzen variieren. Sie wird in der Regel so gewählt, dass sie zur Erzielung der gewünschten Wirkung ausreicht. Auch WirkstoffKombinationen können eingesetzt werden. Wirkstoffe im Sinne der Erfindung sind auch Vitamine und Mineralstoffe. Zu den Vitaminen gehören die Vitamine der A-Gruppe, der B-Gruppe, worunter neben B₁, B₂, B₆ und B₁₂ sowie Nicotinsäure und Nicotinamid auch Verbindungen mit Vitamin B-Eigenschaften verstanden werden, wie z. B. Adenin, Cholin, Pantothensäure, Biotin, Adenylsäure, Folsäure, Orotsäure, Pangamsäure, Carnitin, p-Aminobenzoesäure, myo-Inosit und Liponsäure sowie Vitamin C, Vitamine der D-Gruppe, E-Gruppe, F-Gruppe, H-Gruppe, I- und J-Gruppe, K-Gruppe und P-Gruppe. Zu Wirkstoffen im Sinne der Erfindung gehören auch Peptidtherapeutika und Proteine. Zu Pflanzenbehandlungsmitteln zählen z. B. Vinclozolin, Epoxiconazol und Quinmerac.

Das erfindungsgemäße Verfahren ist beispielsweise zur Verarbeitung folgender Wirkstoffe geeignet:

Acebutolol, Acetylcystein, Acetylsalicylsäure, Aciclovir, Albrazolam, Alfacalcidol, Allantoin, Allopurinol, Ambroxol, Amikacin, Amilorid, Aminoessigsäure, Amiodaron, Amitriptylin, Amlodipin, Amoxicillin, Ampicillin, Ascorbinsäure, Aspartam, Astemizol, Atenolol, Beclomethason, Benserazid, Benzalkonium-Hydrochlorid, Benzocain, Benzoesäure, Betamethason, Bezafibrat, Biotin, Biperiden, Bisoprolol, Bromazepam, Bromhexin, Bromocriptin, Budesonid, Bufexamac, Buflomedil, Buspiron, Coffein, Campher, Captopril, Carbamazepin, Carbidopa, Carboplatin, Cefachlor, Cefalexin, Cefatroxil, Cefazolin, Cefixim, Cefotaxim, Ceftazidim, Ceftriaxon, Cefuroxim, Celedilin, Chloramphenicol, Chlorhexidin, Chlor-pheniramin, Chlortalidon, Cholin, Cyclosporin, Cilastatin, Cimetidin, Ciprofloxacin, Cisapride, Cisplatin, Clarithromycin, Clävulansäure, Clomibramin, Clonazepam, Clonidin, Clotrimazol, Codein, Cholestyramin, Cromoglycinsäure, Cyanocobalamin, Cyproteron, Desogestrel, Dexamethason, Dexpanthenol, Dextromethorphan, Dextropropoxiphen, Diazepam, Diclofenac, Digoxin, Dihydrocodein, Dihydroergotamin, Dihydroergotoxin, Diltiazem, Diphenhydramin, Dipyridamol, Dipyron, Disopyramid, Domperidon, Dopamin, Doxycyclin, Enalapril, Ephedrin, Epinephrin, Ergocalciferol, Ergotamin, Erythromycin, Estradiol, Ethinylestradiol, Etoposid, Eucalyptus Globulus, Famotidin, Felodipin, Fenofibrat, Fenofibrinsäure, Fenoterol, Fentanyl, FlavinMononucleotid, Fluconazol, Flunarizin, Fluorouracil, Fluoxetin, Flurbiprofen, Furosemid, Gallopamil, Gemfibrozil, Gentamicin, Gingko Biloba, Glibenclamid, Glipizid, Clozapin, Glycyrrhiza glabra, Griseofulvin, Guaifenesin, Haloperidol, Heparin, Hyaluronsäure, Hydrochlorothiazid, Hydrocodon, Hydrocortison, Hydromorphon, Ipratropium-Hydroxid, Ibuprofen, Imipenem, Indomethacin, Insulin, Iohexol, lopamidol, Isosorbid-Dinitrat, Isosorbid-Mononitrat, Isotretinoin, Itraconazol, Ketotifen, Ketoconazol, Ketoprofen, Ketorolac, Labatalon, Lactulose, Lecithin, Levocarnitin, Levodopa, Levoglutamid, Levonorgestrel, Levothyroxin, Lidocain, Lipase, Lipramin, Lisinopril, Loperamid, Lopinavir, Lorazepam, Lovastatin, Medroxyprogesteron, Menthol, Methotrexat, Methyldopa, Methylprednisolon, Metoclopramid, Metoprolol, Miconazol, Midazolam, Minocyclin, Minoxidil, Misoprostol, Morphin, Multivitamin-Mischungen bzw. -Kombinationen und Mineralsalze, N-Methylephedrin, Naftidrofuryl, Naproxen, Neomycin, Nicardipin, Nicergolin, Nicotinamid, Nicotin, Nicotinsäure, Nifedipin, Nimodipin, Nitrazepam, Nitrendipin, Nizatidin, Norethisteron, Norfloxacin, Norgestrel, Nortriptylin, Nystatin, Ofloxacin, Omeprazol, Ondansetron, Pancreatin, Panthenol, Pantothensäure, Paracetamol, Penicillin G, Penicillin V, Phenobarbital, Phenoxifyllin, Phenoxymethylpenicillin, Phenylephrin, Phenylpropanolamin, Phenytoin, Piroxicam, Polymyxin B, Povidon-lod, Pravastatin, Prazepam, Prazosin, Prednisolon, Prednison, Promocriptin, Propafenon, Propranolol, Proxyphyllin, Pseudoephedrin, Pyridoxin, Quinidin, Ramipril, Ranitidin, Reserpin, Retinol, Riboflavin, Rifampicin, Ritonavir, Rutosid, Saccharin, Salbutamol, Salcatonin, Salicylsäure, Simvastatin, Somatropin, Sotalol, Spironolacton, Sucralfat, Sulbactam, Sulfamethoxazol, Sulfasalazin, Sulpirid, Tamoxifen, Tegafur, Teprenon, Terazosin, Terbutalin, Terfenadin, Tetracyclin, Theophyllin, Thiamin, Ticlopidin, Timolol, Tranexamsäure, Tretinoin, Triamcinolon-Acetonid, Triamteren, Trimethoprim, Troxerutin, Uracil, Valproinsäure, Vancomycin, Verapamil, Vitamin E, Volinsäure, Zidovudin.

Die Masse kann daneben verschiedene fakultative Hilfsstoffe umfassen. Derartige fakultative Hilfsstoffe sind:

Weichmacher wie z. B. C₇-C₃₀-Alkanole, Ethylenglycol, Propylenglycol, Glycerin, Trimethylolpropan, Triethylenglycol, Butandiole, Pentanole, wie Pentaerythrit und Hexanole, Polyalkylenglycole, vorzugsweise mit einem Molekulargewicht von 200 bis 1000, wie z.B. Polyethylenglycole, Polypropylenglycole und Polyethylenpropylenglycole, Silicone, aromatische Carbonsäureester (z.B. Dialkylphthalate, Trimellithsäureester, Benzoesäureester, Terephthalsäureester) oder aliphatische Dicarbonsäureester (z.B. Dialkyladipate, Sebacinsäureester, Azelainsäureester, Zitronen- und Weinsäureester), Fettsäureester, wie Glycerinmono-, Glycerindi- oder Glycerintriacetat oder Natriumdiethylsulfosuccinat. Die Konzentration an Weichmacher beträgt soweit vorhanden im Allgemeinen 0,5 bis 30, vorzugsweise 0,5 bis 10 Gew.-%, bezogen auf das Gesamtgewicht von Polymer und Weichmacher. Die Menge an Weichmacher beträgt vorteilhafterweise höchstens 30 Gew.-%, bezogen auf das Gesamtgewicht von Polymer und Weichmacher, damit - im Bereich fester Formen - lagerstabile Formulierungen und Dosierungsformen gebildet werden, die keinen kalten Fluss zeigen.

Zuckeralkohole wie Sorbit, Xylit, Mannit, Maltitol; oder Zuckeralkoholderivate wie Isomalt oder hydrierte kondensierte Palatinose wie in der DE 102 62 005 beschrieben.

Solubilisatoren, wie Sorbitanfettsäureester, polyalkoxylierte Fettsäureester, wie z. B polyalkoxylierte Glyceride, polyalkoxylierte Sorbitanfettsäureester oder Fettsäureester von Polyalkylenglycolen; oder polyalkoxylierte Ether von Fettalkoholen. Eine Fettsäurekette in diesen Verbindungen umfasst in der Regel 8 bis 22 Kohlenstoffatome. Die Polyalkylenoxid-Blöcke umfassen pro Molekül durchschnittlich 4 bis 50 Alkylenoxideinheiten, vorzugsweise Ethylenoxideinheiten.

Geeignete Sorbitanfettsäureester sind Sorbitanmonolaurat, Sorbitanmonopalmitat, Sorbitanmonostearat, Sorbitanmonooleat, Sorbitantristearat, Sorbitantrioleat, Sorbitanmonostearat, Sorbitanmonolaurat oder Sorbitanmonooleat.

Geeignete polyalkoxylierte Sorbitanfettsäurester sind beispielsweise Polyoxyethylen(20)sorbitanmonolaurat, Polyoxyethylen(20)sorbitanmonopalmitat, Polyoxyethylen(20)sorbitanmonostearat, Polyoxyethylen(20)sorbitanmonooleat, Polyoxyethylen(20)sorbitantristearat, Polyoxyethylen(20)sorbitantrioleat, Polyoxyethylen(4)sorbitanmonostearat, Polyoxyethylen(4)sorbitanmonolaurat oder Polyoxyethylen(4)sorbitanmonooleat.

Geeignete polyalkoxylierte Glyceride werden z. B. durch Alkoxylierung von natürlichen oder hydrierten Glyceriden bzw. durch Umesterung von natürlichen oder hydrierten Glyceriden mit Polyalkylenglycolen erhalten. Handelsübliche Beispiele sind Polyoxyethylenglycerolricinoleat-35, Polyoxyethylenglyceroltrihydroxystearat-40 (Cremophore RH40, BASF AG) sowie polyalkoxylierte Glyceride wie sie unter den Handelsnamen Gelucire® und Labrafil® von Gattefosse erhältlich sind, z. B. Gelucire® 44/14 (Lauroyl-Macrogol-32-glyceride, hergestellt durch Umesterung von hydriertem Palmkernöl mit PEG 1500), Gelucire® 50/13 (Stearoyl-Macrogol-32-glyceride, hergestellt durch Umesterung von hydriertem Palmöl mit PEG 1500) oder Labrafil M1944 CS (Oleoyl-Macrogol-6-glyceride, hergestellt durch Umesterung von Aprikosenkernöl mit PEG 300).

Ein geeigneter Fettsäureester von Polyalkylenglycolen ist z. B. PEG-660-Hydroxystearinsäure (Polyglycolester der 12-Hydroxystearinsäure (70 mol-%) mit 30 mol-% Ethylenglycol).

Geeignete polyalkoxylierte Ether von Fettalkoholen sind z. B. Macrogol-6-Cetylstearylether oder Macrogol-25-Cetylstearylether

Solubilisatoren werden typischerweise in einer Menge von 0,1 bis 15 Gew.-%, vorzugsweise 0,5 bis 10 Gew.-% in der Pulvermischung mitverwendet.

Sprengmittel, wie vernetztes Polyvinylpyrrolidon und vernetzte Natriumcarboxymethylcellulose.

Streckmittel bzw. Füllstoffe, wie Lactose, Cellulose, Silikate oder Kieselsäure,

Schmiermittel, wie Magnesium- und Calciumstearat, Natriumstearylfumarat,

Farbstoffe, wie Azofarbstoffe, organische oder anorganische Pigmente oder Farbstoffe natürlicher Herkunft,

Stabilisatoren, wie Antioxidanzien, Lichtstabilisatoren, Hydroperoxid-Vernichter, Radikalfänger, Stabilisatoren gegen mikrobiellen Befall.

Zweckmäßigerweise mischt man die Komponenten oder einen Teil der Komponenten der Schmelze vor dem Erwärmen zu einer Pulvermischung. Das Vermischen der Komponenten zur Pulvermischung erfolgt in üblichen Mischern, wie Pflugscharmischern, Schüttel- bzw. Freifallmischern und dergleichen.

Das Erwärmen der Pulvermischung erfolgt in einer für diesen Zweck üblichen Mischund Plastifiziereinheit. Besonders geeignet sind beheizbare Extruder oder Kneter, wie Misch-Knetreaktoren (z. B. ORP, CRP, AP, DTB der Firma List oder Reactotherm der Firma Krauss-Maffei oder Ko-Kneter der Fa. Buss), Doppelmuldenkneter (Trogmischer) und Stempelkneter (Innenmischer) oder Rotor/Stator-Systeme (z. B. Dispax der Firma IKA). Die Verweildauer der Masse im Extruder beträgt vorzugsweise weniger als 5 Minuten, insbesondere weniger als 3 Minuten.

Als Extruder kann man Einschneckenmaschinen, kämmende Schneckenmaschinen oder auch Mehrwellextruder, insbesondere Zweischnecken-Extruder, gleichsinnig oder gegensinnig drehend und gegebenenfalls mit Knetscheiben ausgerüstet, einsetzen. Besonders bevorzugt sind gleichsinnig drehende Doppelschneckenextruder.

Das Beschicken des Extruders bzw. Kneters erfolgt je nach deren Konzeption kontinuierlich oder diskontinuierlich in üblicher Weise. Die Pulvermischung wird vorzugsweise im freien Zulauf, z. B. über eine Differentialdosierwaage eingeführt werden.

Die Verwendung kontinuierlich arbeitender Kneter bzw. Extruder ist bevorzugt. Dabei führt man das pulverförmiges Gemisch des Polymers und des Wirkstoffs an einem Eintrittsende in ein längliches Extrudergehäuse ein; erwärmt das Gemisch, um eine Schmelze zu erhalten; bewegt die Schmelze durch das Extrudergehäuse zu einem Austrittsende des Extrudergehäuses; und erzeugt einen ausreichenden Gegendruck im Extrudergehäuse, damit die Schmelze aus einem Austrittsende des Extrudergehäuses als ein zusammenhängendes Extrudat austritt.

Die erhaltene Masse wird anschließend erfindungsgemäß einer Formgebung unterzogen. Dabei kann eine Vielzahl von Formen, je nach Werkzeug und Art der Formung, erzeugt werden.

Unter Umständen können diese Formen auch zu Pulver gemahlen und dann in üblicher Weise zu Tabletten verpresst werden. Hierbei können Tablettierhilfsmittel wie kolloidale Kieselsäure, Calciumhydrogenphosphat, Lactose, mikrokristalline Cellulose, Stärke oder Magnesiumstearat mitverwendet werden.

Die im Rahmen der Erfindung zur Formgebung der Schmelze verwendbaren Formwalzen können in an sich bekannter Weise gekühlt oder geheizt werden, und die für den jeweiligen Verarbeitungsprozeß optimale Oberflächentemperatur der Formwalze kann auf diese Weise eingestellt werden.

Die Erfindung wird anhand der Figuren 1 und 2 und durch die nachstehenden Beispiele näher veranschaulicht.

Fig. 1a zeigt eine zur Durchführung des erfindungsgemäßen Verfahrens geeignete Vorrichtung 1 mit gegenläufig rotierenden Formwalzen 2 und 3. Die Formwalzen 2 und 3 weisen auf ihrer Oberfläche Vertiefungen 4 und 5 auf. Auf der Mantelfläche der Formwalzen 2 und 3 liegt eine Trennfolie 7 auf. Beim Einbringen einer wirkstoffhaltigen Schmelze 6 zwischen die Formwalzen 2 und 3 wird die Trennfolie 7 im Walzenspalt in die Vertiefungen 4 und 5 gedrückt. Nach dem Verlassen des Walzenspaltes werden die Portionen der Schmelze 6 entformt.

Fig. 1 b ist ein vergrößerter Ausschnitt des Spalts zwischen den Formwalzen 2 und 3 aus Fig. 1a und zeigt die Trennfolie 7 in ihrer Ruhelage 8 bzw. ihrer ausgelenkten Lage 9.

Fig. 2 zeigt eine weitere zur Durchführung des Verfahrens geeignete Vorrichtung 1 mit gegenläufig rotierenden Formwalzen 2 und 3. Die Formwalzen 2 und 3 weisen auf ihrer Oberfläche Vertiefungen 4 und 5 auf. Verstellbare Führrollen 10 erlauben es, außerhalb des Walzenspaltes die Trennfolien 7 beabstandet zu den Formwalzen 2 und 3 zu führen. An den Führrollen 10 angebrachte Stellschrauben 11 und 12 (in der Fig. 2 nicht dargestellt) erlauben den Abstand der Führrollen 10 zu variieren und damit die Spannung der Trennfolie 7, bei Verwendung elastischer Bänder eine genaue Einstellung der Dicke der Trennfolie 7 im Walzenspalt einzustellen

### Beispiele:

### Beispiel 1:

Eine Mischung enthaltend 50 Gew.-% Verapamil-Hydrochlorid, 32 Gew.-% Hydroxypropylcellulose (Klucel EF, Aqualon) und 18 Gew.-% Hydroxypropyl-methylcellulose (Methocel K4M; Colorcon) wurde in einem gleichsinnig drehenden Zweischneckenextruder bei einer Schneckendrehzahl von 80 U/min und einer Schmelze-Produkttemperatur von 110 - 120 °C zu einer homogenen Extrudat-Schmelze extrudiert. Die Schmelze gelangte direkt nach Austritt aus dem Extruderkopf zwischen ein gegenläufig drehendes Formwalzenpaar, wobei die Formwalzen auf ihrer Oberfläche jeweils Vertiefungen aufwiesen, mit deren Hilfe im Walzenspalt aus der Schmelze direkt Tabletten geformt werden konnten. Die Formwalzen waren mit einer ringförmigen Elastomer-Folie überzogen, die aus dem Stulpenbereich eines Gummihandschuhs ausgeschnitten worden war (Fa. Duo-Nit, Material: Latex-Mix, Foliendicke: 0,4 mm). Dieser Elastomer-Ring hatte im nicht-gedehnten Zustand einen leicht geringeren Durchmesser als die Formwalzen und saß daher in leicht gedehntem Zustand fest auf der Formwalzenoberfläche. Bei einer Formwalzentemperatur von 10 °C konnten mit diesem Verfahren aus der wirkstoffhaltigen Schmelze direkt längliche Tabletten von etwa 1000 mg Gewicht hergestellt werden. Es traten keinerlei Probleme mit Festkleben der Schmelze in den Kavitäten der Formwalzen auf.

### Beispiel 2 (Vergleichsbeispiel):

Die Durchführung erfolgte wie in Beispiel 1, aber ohne Verwendung der auf den Walzen befindlichen Elastomer-Folie. Die Schmelze haftete zu stark auf den Kalanderwalzen-Oberflächen, d.h. eine Entformung der Tabletten gelang nicht.

### Beispiel 3:

Die Durchführung erfolgte wie in Beispiel 1 angegeben, aber mit einer Mischung bestehend aus 50 Gew.-% Verapamil-Hydrochlorid, 40 Gew.-% Hydroxypropylcellulose (Klucel EF, Aqualon) und 10 Gew.-% Hydroxypropyl-methylcellulose (Methocel K100M; Colorcon). Die Kalandrierung erfolgte mit einem Elastomer-Ring (Elastomer-Folie aus dem Stulpenbereich eines Gummihandschuhs, Fa. Berner, Zytostatika-Gummihandschuh BI-4021, Material: Natur-Latex, Foliendicke: 0,26 mm). Es traten keinerlei Probleme mit Festkleben der Schmelze in den Kavitäten der Formwalzen auf.

### Beispiel 4 (Vergleichsbeispiel):

Die Durchführung erfolgte wie in Beispiel 3, aber ohne Verwendung der auf den Walzen befindlichen Elastomer-Folie. Die Schmelze haftete zu stark auf den Kalanderwalzen-Oberflächen, d.h. eine Entformung der Tabletten gelang nicht.

### Beispiel 5:

Die Durchführung erfolgte wie in Beispiel 1 angegeben, aber mit einer Mischung bestehend aus 55 Gew.-% Hydroxypropylcellulose (Klucel EF, Aqualon) und 45 Gew.-% Mannit (Fa. Merck). Die Kalandrierung erfolgte mit einem Elastomer-Ring (Elastomer-Folie aus dem Stulpenbereich eines Gummihandschuhs; Fa. Reichelt Chemie-Technik, Thomastat-HSR-2020 15 MIL black gloves, Material: Weichplast, Foliendicke: 0,15 mm). Es traten keinerlei Probleme mit Festkleben der Schmelze in den Kavitäten der Formwalzen auf.

### Beispiel 6 (Vergleichsbeispiel):

Die Durchführung erfolgte wie in Beispiel 5, aber ohne Verwendung der auf den Walzen befindlichen Elastomer-Folie. Die Schmelze haftete zu stark auf den Kalanderwalzen-Oberflächen, d.h. eine Entformung der Tabletten gelang nicht.

### Beispiel 7:

Eine Mischung enthaltend 40 Gew-% Ibuprofen, 20 Gew.-% Natriumcarbonat, 10,2 Gew.-%, Isomaltol (Isomalt F), 23,8 Gew.-% Polyvinylpyrrolidon (Kollidon K30, BASF), 5 Gew.-% quervernetztes Polyvinylpyrrolidon (Kollidon Cl, BASF), 1 Gew.-% Aerosil 200 wurde in einem gleichsinnig drehenden Zweischneckenextruder bei einer Schneckendrehzahl von 100 U/min und einer Schmelze-Produkttemperatur von 120 - 130 °C zu einer homogenen Extrudat-Schmelze extrudiert. Die Schmelze gelangte direkt nach Austritt aus dem Extruderkopf zwischen ein gegenläufig drehendes Formwalzenpaar, wobei die Formwalzen auf ihrer Oberfläche jeweils Vertiefungen besaßen, mit deren Hilfe im Walzenspalt aus der Schmelze direkt Tabletten geformt werden konnten. Die Tabletten ließen sich bei Verwendung der in Beispiel 1 angegebenen Elastomerfolie gut entformen. Es traten keinerlei Probleme mit Festkleben der Schmelze in den Kavitäten der Formwalzen auf.

### Beispiel 8 (Vergleichsbeispiel):

Die Durchführung erfolgte wie in Beispiel 7, aber ohne Verwendung der auf den Walzen befindlichen Elastomer-Folie. Die Schmelze haftete zu stark auf den Kalanderwalzen-Oberflächen, d.h. eine Entformung der Tabletten gelang nicht.

## Patentansprüche

1. Verfahren zur Herstellung von Dosierungsformen, bei dem man
i. zwei Trennfolien in einem definierten Bereich aneinander bringt,
ii. zwischen die Trennfolien eine wirkstoffhaltige Schmelze einbringt, so dass in wenigstens einer der Trennfolien eine Tasche zur Aufnahme einer Portion der Schmelze ausgebildet wird, die Trennfolie im Bereich der Tasche mit der der Schmelze abgewandten Seite mit einer Wärmesenke in Kontakt bringt und
iii. die Trennfolien voneinander trennt, um die Portion zu entformen.

2. Verfahren nach Anspruch 1, bei dem man eine Temperaturdifferenz zwischen der einzubringenden Schmelze und der Wärmesenke von wenigstens 30 °C einhält.

3. Verfahren nach Anspruch 1 oder 2, bei dem man die Trennfolien im Spalt zweier gegenläufig rotierender Formwalzen aneinander bringt, die auf ihrer Oberfläche einander gegenüber liegende Vertiefungen aufweisen, in die die Trennfolie zur Bildung von Taschen gedrückt werden können.

4. Verfahren nach einem der vorhergehenden Ansprüche, bei dem man die Trennfolien jeweils zu einem Endlosband geschlossen sind.

5. Verfahren nach Anspruch 4, bei dem die Trennfolien an den Umfängen der Vertiefungen auf den Formwalzen aufliegen.

6. Verfahren nach einem der vorhergehenden Ansprüche, bei dem die Trennfolien eine Dicke von 0,05 bis 1,6 mm aufweisen.

7. Verfahren nach einem der vorhergehenden Ansprüche, bei dem die Trennfolien elastisch verformbar sind.

8. Verfahren nach Anspruch 7, bei dem die Trennfolien eine Zugfestigkeit gemäß DIN EN ISO 527-1 von 3 bis 40 Mpa aufweisen.

9. Verfahren nach Anspruch 7 oder 8, bei dem die Trennfolien aus Naturkautschuk, Synthesekautschuk oder Silikon-Elastomeren bestehen.

10. Verfahren nach einem der Ansprüche 1 bis 6, bei dem die Trennfolie aus einem wasserunlöslichen thermoplastischen Polymer besteht

11. Verfahren nach einem der vorhergehenden Ansprüche, bei dem wenigstens eine der Trennfolien eine strukturierte Oberfläche aufweist.

12. Vorrichtung zur Herstellung von Dosierungsformen mit einer Misch- und Plastifiziereinheit zur Bildung einer wirkstoffhaltigen Schmelze und Formgebungsmitteln (1), bestehend aus zwei Formwalzen (2) und (3), die zumindest eine Vertiefung (4), (5) zur Aufnahme der wirkstoffhaltigen Schmelze (6) aufweisen, wobei die Vertiefung (4) (5) eine Trennfolie (7) umfasst, die durch Einbringen der wirkstoffhaltigen Schmelze in die Vertiefung reversibel von einer Ruhelage (8) in eine ausgelenkte Lage (9) überführbar ist, **dadurch gekennzeichnet, dass** die Formwalzen als Wärmesenken ausgebildet sind.

13. Vorrichtung nach Anspruch 12, **dadurch gekennzeichnet, dass** die Trennfolie (7) in der ausgelenkten Lage der Form der Vertiefung (4), (5) angepasst ist.

14. Vorrichtung nach einem der Ansprüche 12 oder 13, **dadurch gekennzeichnet, dass** die Trennfolie (7) elastisch verformbar ist.

15. Vorrichtung nach einem der Ansprüche 12 bis 14, **dadurch gekennzeichnet , dass** die Formgebungsmittel (1) zwei gegenläufig rotierende Formwalzen (2), (3) umfassen, wobei zumindest eine der Formwalzen auf ihrer Oberfläche Vertiefungen (4) zur Aufnahme der wirkstoffhaltigen Schmelze aufweist.

16. Vorrichtung gemäß Anspruch 15, **dadurch gekennzeichnet, dass** beide Formwalzen (2), (3) auf ihren Oberflächen einander gegenüberliegende Vertiefungen (4), (5) aufweisen.

17. Vorrichtung gemäß Anspruch 16, **dadurch gekennzeichnet, dass** die Trennfolien (7) jeweils zu einem Endlosband geschlossen sind.

18. Vorrichtung gemäß Anspruch 17, **dadurch gekennzeichnet, dass** jede Formwalze (2) (3) von einer Trennfolie (7) umgeben ist.

## Claims

1. A process for the production of dose forms, in which
i. two separating films are brought together in a defined area,
ii. an active substance-containing melt is introduced between the separating films, such that in at least one of the separating films a pocket for receiving a portion of the melt is formed, the separating film is brought into contact with a heat sink in the area of the pocket with the side facing away from the melt and
iii. the separating films are separated from one another in order to demold the portion.

2. The process as claimed in claim 1, in which a temperature difference of at least 30°C is maintained between the melt to be introduced and the heat sink.

3. The process as claimed in claim 1 or 2, in which the separating films are brought together in the gap between two counterrotating shaping rolls, which have hollows on their surface opposite to one another, into which the separating film can be pressed for the formation of pockets.

4. The process as claimed in one of the preceding claims, in which the separating films are in each case closed to give an endless belt.

5. The process as claimed in claim 4, in which the separating films lie on the shaping rolls at the peripheries of the hollows.

6. The process as claimed in one of the preceding claims, in which the separating films have a thickness of 0.05 to 1.6 mm.

7. The process as claimed in one of the preceding claims, in which the separating films are elastically deformable.

8. The process as claimed in claim 7, in which the separating films have a tensile strength according to DIN EN ISO 527-1 of 3 to 40 Mpa.

9. The process as claimed in claim 7 or 8, in which the separating films consist of natural rubber, synthetic rubber or silicone elastomers.

10. The process as claimed in one of claims 1 to 6, in which the separating film consists of a water-insoluble thermoplastic polymer.

11. The process as claimed in one of the preceding claims, in which at least one of the separating films has a structured surface.

12. A device for the production of dose forms having a mixing and plasticizing unit for the formation of an active substance-containing melt and shaping means (1), consisting of two shaping rolls (2) and (3), which have at least one hollow (4), (5) for receiving the active substance-containing melt (6), wherein the hollow (4), (5) comprises a separating film (7), which is reversibly translatable from a resting position (8) to a deflected position (9) by introduction of the active substance-containing melt into the hollow, **characterized in that** the shaping rolls are formed as heat sinks.

13. The device as claimed in claim 12, **characterized in that** the separating film (7) is adjusted to the shape of the hollow (4), (5) in the deflected position.

14. The device as claimed in one of claims 12 or 13, **characterized in that** the separating film (7) is elastically deformable.

15. The device as claimed in one of claims 12 to 14, **characterized in that** the shaping means (1) comprise two counterrotating shaping rolls (2), (3), at least one of the shaping rolls having hallows (4) on its surface for receiving the active substance-containing melt.

16. The device as claimed in claim 15, **characterized in that** both shaping rolls (2), (3) have hollows (4), (5) lying opposite one another on their surfaces.

17. The device as claimed in claim 16, **characterized in that** the separating films (7) are in each case closed to give an endless belt.

18. The device as claimed in claim 17, **characterized in that** each shaping roll (2) (3) is surrounded by a separating film (7).

## Revendications

1. Procédé de fabrication de formes de dosage, dans lequel
i. on amène deux feuilles de séparation l'une contre l'autre dans une zone définie,
ii. on introduit entre les feuilles de séparation une masse fondue contenant la substance active de telle sorte que dans au moins une des feuilles de séparation il se forme une poche pour recevoir une portion de la masse fondue, on met en contact avec un dissipateur thermique la feuille de séparation dans la zone de la poche avec le côté éloigné de la masse fondue,
iii. on sépare l'une de l'autre les feuilles de séparation afin de démouler la portion.

2. Procédé selon la revendication 1, dans lequel on respecte une différence de température d'au moins 30 °C, entre la masse fondue à introduire et le dissipateur thermique.

3. Procédé selon la revendication 1 ou 2, dans lequel on amène l'une contre l'autre les feuilles de séparation dans l'interstice de deux rouleaux de formage qui tournent en sens contraire et qui présentent sur leur surface des creux qui sont situés de façon opposée les uns aux autres et dans lesquels les feuilles de séparation peut être pressées pour la formation de poches.

4. Procédé selon une des revendications précédentes, dans lequel les feuilles de séparation sont fermées respectivement pour réaliser une bande sans fin.

5. Procédé selon la revendication 4, dans lequel les feuilles de séparation reposent sur les périmètres des creux sur les rouleaux de formage.

6. Procédé selon une des revendications précédentes, dans lequel les feuilles de séparation présentent une épaisseur de 0,05 à 1,6 mm.

7. Procédé selon une des revendications précédentes, dans lequel les feuilles de séparation sont déformables de façon élastique.

8. Procédé selon la revendication 7, dans lequel les feuilles de séparation présentent une résistance à la traction de 3 à 40 Mpa selon DIN EN ISO 527-1.

9. Procédé selon la revendication 7 ou 8, dans lequel les feuilles de séparation sont réalisées en caoutchouc naturel, en caoutchouc synthétique ou en élastomères de silicone.

10. Procédé selon une des revendications 1 à 6, dans lequel la feuille de séparation est réalisée en polymère thermoplastique insoluble dans l'eau.

11. Procédé selon une des revendications précédentes, dans lequel au moins une des feuilles de séparation présente une surface structurée.

12. Procédé de fabrication de formes de dosage avec une unité de mélangeage et de plastification pour la formation d'une masse fondue contenant la substance active et avec des moyens de façonnage (1), composés de deux rouleaux de formage (2) et (3) qui présentent au moins un creux (4), (5) pour recevoir la masse fondue (6) contenant la substance active, le creux (4) (5) comprenant une feuille de séparation (7) qui, par la mise en place de la masse fondue contenant la substance active dans le creux, peut être transposée de façon réversible d'une position de repos (8) vers une position déviée (9), **caractérisé en ce que** les rouleaux de formage sont constitués en tant que dissipateurs thermiques.

13. Dispositif selon la revendication 12, **caractérisé en ce que** la feuille de séparation (7) dans la position déviée est adaptée à la forme du creux (4), (5).

14. Dispositif selon une des revendications 12 ou 13, **caractérisé en ce que** la feuille de séparation (7) est déformable de façon élastique.

15. Dispositif selon une des revendications 12 à 14, **caractérisé en ce que** les moyens de façonnage (1) comprennent deux rouleaux de formage (2), (3) tournant en sens contraire, au moins un des rouleaux de formage présentant sur sa surface des creux (4) destinés à recevoir la masse fondue contenant la substance active.

16. Dispositif selon la revendication 15, **caractérisé en ce que** les deux rouleaux de formage (2), (3) présentent sur leurs surfaces des creux (4), (5) disposés de façon opposée l'un à l'autre.

17. Dispositif selon la revendication 16, **caractérisé en ce que** les feuilles de séparation (7) sont respectivement fermées pour réaliser une bande sans fin.

18. Dispositif selon la revendication 17, **caractérisé en ce que** chaque rouleau de formage (2) (3) est entouré d'une feuille de séparation (7).
